# FASCICULE DE BREVET EUROPEEN

(11) **EP 0 016 717 B1**
(45) Date de publication et mention de la délivrance du brevet: **11.05.1983**
(21) Numéro de dépôt: 80420036.8
(22) Date de dépôt: 19.03.1980
(51) Int. Cl.: E21C 11/00

(54) **Bras-support articulé pour glissière d'appareil de foration**
Gelenk-Stützarm für Bohrlafette
Articulated supporting arm for the feed bar of a drilling apparatus

(30) Priorité: 26.03.1979 FR 7908169
(43) Date de publication de la demande: 01.10.1980
(73) Titulaire: ETABLISSEMENTS MONTABERT, F-69800 Saint-Priest Rhône (FR)
(72) Inventeur: Montabert, Roger, F-69500 Bron (FR)
(74) Mandataire: Maureau, Bernard

## Description

La présente invention se rapporte à un bras destiné à supporter une glissière d'un appareil de foration ; elle concerne le domaine des appareils de foration utilisés pour l'avancement des galeries de mines, pour le creusement des tunnels et, plus généralement, pour tous travaux souterrains.

Dans le domaine qui vient d'être indiqué, l'abattage des volées se réalise de plus en plus par l'exécution de trous parallèles, ce qui permet d'allonger la longueur des tirs, donc la productivité des chantiers, par opposition aux abattages traditionnels dits en « V ou prismatiques, pour lesquels seul l'effet de coin est recherché. Dans ce dernier cas, l'obliquité des trous forés par rapport à l'axe de la galerie, paramètre fondamental pour la réussite du tir, est limitée par la longueur des glissières en fonction de la largeur de la galerie.

Depuis de nombreuses années, des bras-supports pour glissières ont été déjà réalisés de manière à conserver le parallélisme le plus parfait possible de la glissière. Le principe de conservation du parallélisme réside, dans ces bras, soit en l'utilisation d'un dispositif mécanique de « parallélogramme déformable •, soit en l'utilisation d'un dispositif purement hydraulique comportant des transferts d'huile d'un vérin dans un autre. Ces dispositifs actuellement employés ont les inconvénients suivants :
- Dans le cas des systèmes mécaniques à parallélogramme, la direction de la glissière, donc des trous forés, reste fixe. Les appareils de foration souffrent alors d'une absence de versatilité pour l'exécution de travaux divers, autres que le simple avancement de galeries. Or, les travaux miniers exigent à la fois la précision pour les avancements rectilignes et une grande souplesse d'emploi des appareils.
- Dans le cas des systèmes purement hydrauliques, l'inconvénient essentiel est le défaut de précision dans le parallélisme, alors que la conservation d'un parallélisme rigoureux est une condition absolument nécessaire pour le tir de volées longues.

Le brevet français 1 556 244 décrit un affût pour le positionnement angulaire d'un dispositif d'avance pour marteau perforateur.

Une pièce articulée autour d'un axe vertical supporte un bras lui-même articulé autour d'un axe horizontal. A l'autre extrémité du bras, une glissière est montée sur un support également porté par l'intermédiaire d'axes, l'un horizontal et l'autre vertical.

Cet appareil fonctionne par comparaison directe des angles dans un système de coordonnées cartésiennes.

Il faut remarquer que cet appareil ne permet pas de faire pivoter le bras ou la glissière pour placer le perforateur dans une position telle qu'un minimum d'inclinaison soit seulement nécessaire pour un découpage précis de la galerie.

Le brevet français 1 563 343 décrit un bras à coordonnées polaires, c'est-à-dire définissant la position parallèle de la glissière dans l'espace par un angle et un rayon correspondant aux rotations complémentaires autour de deux axes, sous l'action de vérins hydrauliques.

Si l'utilisateur décide une utilisation différente du bras, il peut le manipuler comme un bras à coordonnées rectangulaires. Néanmoins, cette solution ne donne qu'un découpage médiocre puisque le marteau se trouvera toujours au-dessus de la glissière.

La demande de brevet allemand 2029068 décrit un bras support comprenant :
- un pivot de base associé à un support permettant la rotation de l'ensemble autour d'un axe vertical,
- un bras articulé par son extrémité arrière au support, autour d'un axe horizontal, ce bras se composant d'une partie tubulaire non tournante et d'un prolongement tubulaire monté tournant autour de l'axe longitudinal du bras considéré,
- un berceau supportant la glissière et articulé à l'extrémité avant du bras précité autour d'un axe orthogonal à)'axe longitudinal de ce bras, le berceau étant en outre monté articulé autour d'un axe vertical.

La commande des mouvements correspondant aux différentes articulations est obtenue à l'aide de vérins hydrauliques, tandis que la rotation du bras sur lui-même entre la partie fixe et la partie tournante est obtenue à l'aide d'un réducteur.

En ce qui concerne le fonctionnement de cet appareil, seules les valeurs des mouvements au niveau des axes sont prises en considération pour le maintien de la glissière parallèlement à elle-même. Ceci se traduit par le fait que la broche est toujours située au-dessus du berceau, ce qui est un inconvénient très important dans le cas du forage de galeries ou de tunnels. En outre, le nombre de paramètres mis en jeu est extrêmement important compte tenu des possibilités de l'appareil.

La présente invention vise à fournir un bras support de glissière, du dernier type cité, permettant de maintenir la glissière parallèlement à elle-même, réalisant l'asservissement du bras à l'aide d'un nombre minimal de paramètres en utilisant la conjugaison d'angles par leurs fonctions trigonométriques de base, et en offrant la possibilité de maintenir la broche en permanence à l'extérieur du berceau, ce qui est particulièrement utile pour obtenir un découpage soigné des parements d'une galerie ou d'un tunnel.

Selon le préambule de la revendication 1, ce bras support est du type comprenant un pivot de base monté tournant autour d'un axe sensiblement vertical, un premier moyen moteur apte à commander la rotation du pivot de base autour de l'axe précité, un bras articulé au pivot de base autour d'un axe perpendiculaire au premier axe cité, un second moyen moteur. apte à commander le pivotement du bras autour de son axe d'articulation au pivot de base, un bloc support intermédiaire situé à l'extrémité libre du bras et monté tournant autour de l'axe longitudinal de ce bras, un troisième moyen moteur apte à commander la rotation du bloc support, un berceau portant la glissière et articulé sur le bloc support autour d'un axe orthogonal à l'axe longitudinal du bras, un quatrième moyen moteur destiné à commander le mouvement du berceau autour de son axe d'articulation, des moyens de commande manuelle pour l'actionnement des deux premiers moyens, et deux capteurs de déplacement aptes à repérer, de façon permanente, les deux paramètres de position, qui résultent des mouvements commandés par les deux premiers moyens moteurs.

Selon la caractéristique essentielle de l'invention, ce bras support comprend un asservissement qui, par l'intermédiaire des calculateurs, déterminant en continu les deux autres paramètres de position, correspondant, respectivement, à la rotation du bloc support et à l'inclinaison du berceau relativement au bloc support, définissant l'orientation de la glissière, de manière à ce que celle-ci reste parallèle à elle-même, commande automatiquement les deux derniers moyens moteurs.

La rotation du bras sur lui-même, très utile pour obtenir un découpage soigné des parements de la galerie, en maintenant la broche à l'extérieur du berceau, c'est-à-dire le plus près possible des parois de la galerie, n'est pas un paramètre facultatif, comme tel est le cas habituellement, mais l'un des quatre paramètres définissant les différentes positions parallèles prises par la glissière dans l'espace.

La conduite du bras support selon l'invention est particulièrement simple, du fait que l'opérateur ne doit agir que sur les deux premiers moyens moteurs qui sont liés à des moyens de commande manuelle, tels que distributeurs s'il s'agit de vérins, ce qui définit la valeur des deux premiers paramètres. L'asservissement détermine automatiquement les deux autres paramètres et commande, en fonction de ceux-ci, les deux derniers moyens moteurs tels que moteur et vérin hydraulique, de manière à maintenir la glissière parallèle à une direction fixe.

La description qui suit est faite en référence au dessin schématique annexé, représentant plusieurs formes d'exécution de cet appareil et dans lequel :
Figure 1 est une vue d'ensemble, en perspective, montrant une première forme de réalisation d'un bras-support conforme à l'invention ;
Figure 2 est une vue d'ensemble, en perspective, montrant une seconde forme de réalisation d'un bras-support conforme à l'invention ;
Figure 3 est un schéma donnant la définition des angles qui interviennent, en tant que paramètres, pour repérer les mouvements de ce bras-support ;
Figure 4 est un diagramme représentant l'asservissement électro-hydraulique permettant d'obtenir le parallélisme de la glissière, dans un mode de réalisation particulier ;
Figure 5 est un diagramme du même genre que le précédent, représentant une variante de l'asservissement électro-hydraulique permettant d'obtenir le parallèlisme de la glissière.

La figure 1 montre un bras-support conforme à l'invention, désigné dans son ensemble par la référence 1, qui soutient une glissière 2 pour une perforatrice 3. Le bras-support 1 est monté au-dessus du châssis d'un engin porteur, ce châssis n'étant pas représenté si ce n'est par les axes sensiblement horizontaux OX et OY, perpendiculaires entre eux, qui définissent son plan. L'axe OX est supposé représenter une direction parallèle à l'axe de la galerie que l'on se propose de forer à l'aide de l'appareil. La glissière de foration 2 doit être positionnée parallèlement à l'axe OX, et maintenue suivant cette orientation.

Le bras-support 1 comprend une première partie 4 dite pivot de base, dont l'extrémité inférieure est articulée, par l'intermédiaire d'un palier à rotule 5, sur le châssis de l'engin porteur. Ce pivot de base 4 possède un axe OZ sensiblement vertical, le palier à rotule 5 se situant au point O. La rotation du pivot de base 4 autour de son axe OZ, symbolisée par la flèche 6, est ici commandée par un premier vérin 7, monté entre un point fixe 8 et une chape 9 faisant saillie sur le côté du pivot de base 4.

A la partie supérieure du pivot de base 4 est articulé, autour d'un axe W perpendiculaire à l'axe OZ, donc sensiblement horizontal, le bras proprement dit 10. Le pivotement de ce bras 10 autour de l'axe W, symbolisé par la flèche 11, est ici commandé par un second vérin 12, qui relie une chape 13 faisant saillie à l'avant du pivot de base 4 à une autre chape 14 formée sous le bras 10.

Une autre partie dite avant-bras 15 est montée coulissante à l'intérieur du bras 10, l'ensemble formé par le bras 10 et l'avant-bras 15 constituant une structure télescopique. La longueur de cet ensemble est modifiable au moyen d'un vérin de télescopage 16. L'avant-bras 15 porte, à son extrémité libre, un arbre 17 suivant son axe longitudinal et servant au montage d'un bloc-support intermédiaire tournant 18. La rotation du bloc-support 18 autour de son axe, symbolisée par la flèche 19, est ici commandée par un moteur 20, par exemple logé dans un boîtier 21 solidaire de l'avant-bras 15 et accouplé au bloc-support 18 par l'intermédiaire d'engrenages 22, comme le montre la figure 1. On prévoit avantageusement, pour ce bloc-support 18, un mécanisme de rotation continue avec joint tournant pour le passage des circuits, sans point mort.

Sur le bloc-support intermédiaire 18 est articulé un berceau 23, l'axe d'articulation de ce berceau 23 étant orthogonal à l'axe longitudinal de l'ensemble télescopique formé par le bras 10 et l'avant-bras 15. Le pivotement du berceau 23 autour de son axe d'articulation, mouvement symbolisé par la flèche 24, est ici commandé par un vérin 25 qui relie le bloc-support 18 à une chape 26 prévue sous le berceau 23.

La glissière 2 est enfin liée au berceau 23 par l'intermédiaire d'un vérin 27 dit vérin d'ancrage, permettant de commander l'avance ou le recul de la glissière 2. D'une manière connue en soi, et ne faisant pas l'objet de la présente invention, la glissière 2 porte un dernier vérin 28 qui, par l'intermédiaire d'une chaîne mouflée 29, commande le déplacement de la perforatrice 3 le long de ladite glissière, pour faire avancer ou reculer le fleuret de mine 30 par rapport au front de foration, lequel est situé dans un plan parallèle au plan YOZ.

Dans la forme de réalisation décrite jusqu'ici, en référence à la figure 1, le mouvement de télescopage donné par le vérin 16 « précède » le mouvement de rotation du bloc-support 18, suivant la flèche 19. L'ordre de ces deux mouvements peut être inversé, comme le montre la figure 2 qui représente une seconde forme de réalisation dans laquelle le mouvement de rotation, correspondant à celui qui vient d'être cité, « précède » le mouvement de télescopage.

Dans cette forme de réalisation, la disposition du pivot de base 4 et du bras proprement dit 10, de même que la disposition des vérins 7 et 12 pour la commande des pivotements suivant les flèches respectives 6 et 11, n'est pas modifiée. L'avant-bras 15' est monté dans le prolongement du bras 10, et de manière à pouvoir décrire, comme symbolisé par la flèche 19', un mouvement de rotation autour de l'axe longitudinal du bras 10. Ce mouvement est ici commandé par un moteur 20', par exemple logé dans un boîtier 21' solidaire du bras 10 et accouplé à l'avant-bras 15' par l'intermédiaire d'engrenages 22'.

L'avant-bras 15' est formé par deux éléments 15a et 15b qui sont montés coulissants l'un dans l'autre, de manière à réaliser une structure télescopique, la longueur de cet ensemble étant modifiable au moyen d'un vérin de télescopage 16'. Sur le bloc-support 18', qui est ici solidaire de l'extrémité libre de l'élément 15b, est articulé comme précédemment le berceau 23, qui supporte la glissière 2. Plus précisément, l'axe d'articulation du berceau 23 est orthogonal à l'axe longitudinal de l'ensemble télescopique formé par les éléments 15a et 15b, et son mouvement de pivotement, symbolisé par la flèche 24, est encore commandé par un vérin 25.

Dans l'une ou l'autre des deux formes de réalisation décrites ci-dessus, le positionnement de la glissière 2 parallèlement à la direction OX, en un point donné d'un plan parallèle au plan YOZ représentant le front de foration, nécessite une action sur les quatre mouvements de rotation repérés par les flèches respectives 6, 11, 19 (ou 19') et 24. Ces mouvements sont mieux définis par quatre angles, qui apparaissent sur la figure 3 où la structure générale du bras-support 1, avec le pivot de base 4, le bras proprement dit 10, le bloc-support 18 (ou 18') et la glissière 2, est indiquée très schématiquement :
- La rotation du pivot de base 4 autour de l'axe sensiblement vertical OZ est définie par un premier angle α1. Cet angle a1 peut être lui-même défini comme étant l'angle formé entre l'axe OX et la projection, sur le plan XOY, du bras 10.
- Le pivotement du bras 10 autour de l'axe W est défini par un deuxième angle a2. Cet angle a2 peut être lui-même défini comme étant l'angle formé par l'axe longitudinal du bras 10, par rapport à un plan parallèle au plan XOY.
- La rotation du bloc-support 18 (ou 18') autour de l'axe longitudinal du bras 10 est définie par un troisième angle a3. Cet angle a3 peut être lui-même défini comme étant l'angle de rotation du bloc-support 18 (ou 18'), à partir d'un axe Z pris comme origine, axe qui est contenu dans le plan vertical passant par le bras 10 et qui est perpendiculaire audit bras.
- Enfin, la rotation du berceau 23, donc de la glissière 2, autour de l'axe d'articulation au bloc-support 18 (ou 18'), est définie par un quatrième angle a4. Cet angle a4 est simplement l'angle entre la direction du bras 10 et la direction de la glissière 2 ou du berceau 23.

Toute position de la glissière 2 correspond à des valeurs déterminées des quatre angles α1, a2, α3 et a4, lesquelles ne sont pas modifiées par le mouvement de télescopage qui n'est ici pas pris en considération. Si l'on impose à la glissière 2 de rester parallèle à l'axe OX, les quatre valeurs d'angles en question sont liées entre elles par les relations suivantes : faisant intervenir les fonctions trigonométriques de base des angles a1, α2, a3 et a4. Si les valeurs des deux angles a1 et α2 sont connues, il est possible d'en déduire celles des deux autres angles a3 et a4, en utilisant par exemple les relations (I) et (II). Ce procédé est mis en oeuvre par l'asservissement électro-hydraulique représenté, sous forme de diagramme, par la figure 4.

Deux distributeurs hydrauliques 31 et 32 à commande manuelle sont prévus, respectivement pour contrôler l'alimentation du vérin 7 et celle du vérin 12, donc la rotation du pivot de base 4 et l'inclinaison du bras 10, suivant les flèches 6 et 11. Les angles a1 et a2 sont ainsi donnés directement par la commande imposée par l'opérateur.

Les valeurs des angles α1 et a2 sont repérées, à tout instant, par des capteurs respectifs 33 et 34. Le premier capteur 33, placé par exemple au sommet du pivot de base 4 (voir figures 1 et 2), possède une liaison mécanique, symbolisée en 35 sur la figure 4, avec l'organe déplacé par le vérin 7. Il fournit une grandeur électrique, telle qu'une tension V1, directement liée à la valeur de l'angle a1. Le second capteur 34, placé par exemple sur l'articulation du bras 10 au pivot de base 4 (voir figures 1 et 2), possède une liaison mécanique, symbolisée en 36 sur la figure 4, avec l'organe déplacé par le vérin 12. Il fournit une grandeur électrique, telle qu'une tension V2, directement liée à la valeur de l'angle a2. Les deux capteurs 33 et 34 sont des capteurs de déplacement du type potentiomètre, à réluctance variable ou autre ; avantageusement, il s'agit de capteurs connus du genre délivrant des grandeurs de sortie directement proportionnelles aux fonctions trigonométriques des valeurs de déplacement angulaires mesurées.

Le système comprend deux calculateurs électroniques 37 et 38, qui reçoivent l'un et l'autre, à leurs entrées, la grandeur V1 et la grandeur V2 représentant, respectivement, l'angle a1 et l'angle a2. Le premier calculateur 37 délivre, à sa sortie, une grandeur électrique Ve3, telle qu'une tension, qui représente la valeur de l'angle a3 se déduisant de a1 et a2 à partir de la relation (II) indiquée ci-dessus. Parallèlement, le second calculateur 38 délivre, à sa sortie, une grandeur électrique Ve4, telle qu'une tension, qui représente la valeur de l'angle a4 se déduisant de a1 et a2 à partir de la relation (I) indiquée ci-dessus. Les deux calculateurs 37 et 38 déterminent ainsi en continu les valeurs a3 et a4 qui sont à respecter, en fonction de celles a1 et a2, pour obtenir que la glissière 2 soit déplacée en restant parallèle à elle-même.

Un premier opérateur 39, recevant à l'une de ses entrées la grandeur Ve3 qui représente l'angle a3 désiré, commande un distributeur 40 qui contrôle de façon automatique l'alimentation du moteur 20 (ou 20'), ici supposé hydraulique, donc la position angulaire du bloc-support 18 (ou de l'avant-bras 15' avec le bloc-support 18'). Un troisième capteur 41, possédant une liaison mécanique symbolisée en 42 avec la partie déplacée par le moteur 20 (ou 20'), fournit une grandeur électrique, telle qu'une tension Vs3, directement liée à la valeur réelle de l'angle a3 à chaque instant. Le capteur 41 est monté, selon le cas, sur l'arbre 17 portant le bloc-support 18 (voir figure 1) ou à la jonction du bras 10 et de l'avant-bras 15' (voir figure 2). La grandeur Vs3 est réinjectée à une entrée de l'opérateur 39, qui commande le distributeur 40 par un signal W3 en fonction de l'écart entre la valeur de consigne, constituée par la grandeur Ve3, et la grandeur Vs3.

D'une manière analogue, un second opérateur 43, recevant à l'une de ses entrées la grandeur Ve4 qui représente l'angle a4 désiré, commande un distributeur hydraulique 44 qui contrôle de façon automatique l'alimentation du vérin 25, donc le pivotement du berceau 23. Un quatrième capteur 45, placé sur l'axe d'articulation du berceau 23 au bloc-support 18 (ou 18'), possède une liaison mécanique symbolisée en 46 avec la partie déplacée par le vérin 25. Il fournit une grandeur électrique, telle qu'une tension Vs4, directement liée à la valeur réelle de l'angle a4 à chaque instant. La grandeur Vs4 est réinjectée à une entrée de l'opérateur 43, qui commande le distributeur 44 par un signal W4 en fonction de l'écart entre la valeur de consigne, constituée par la grandeur Ve4, et la grandeur Vs4.

Les circuits hydrauliques 47, 48, 49 et 50, qui alimentent respectivement les vérins 7 et 12, le moteur 20 (ou 20') et le vérin 25, sont réalisés de manière classique et représentés avec les symboles habituels.

Si l'on considère le fonctionnement d'ensemble de l'asservissement électro-hydraulique selon la figure 4, en relation avec la structure du bras-support 1, on note que les rotations commandées par le moteur 20 (ou 20') et le vérin 25 s'établissent automatiquement, en fonction des rotations commandées par les vérins 7 et 12 sur lesquels l'opérateur a une action directe, de manière à maintenir la glissière 2 parallèle à elle-même. On remarque aussi que le moteur 20 (ou 20') et le vérin 25 sont ici contrôlés « en parallèle », sans interaction du mouvement de l'un sur celui de l'autre.

Il n'en est plus de même dans la variante de l'asservissement électro-hydraulique qui est représentée, toujours sous forme de diagramme, par la figure 5.

La partie comprenant les distributeurs 31 et 32 à commande manuelle et les capteurs 33 et 34, qui délivrent les grandeurs V1 et V2 représentatives des angles a1 et a2, n'est pas modifiée. Comme précédemment aussi, deux calculateurs 37' et 38 sont prévus, pour déterminer les valeurs théoriques des autres angles a3 et a4.

Ici, le calculateur 38 reçoit encore, à ses entrées, la grandeur V1 et la grandeur V2 qui représentent, respectivement, l'angle a1 et l'angle a2. Ce calculateur délivre, à sa sortie, une grandeur électrique Ve4, telle qu'une tension, qui représente la valeur de l'angle a4 se déduisant de a1 et a2 à partir de la relation (I) indiquée plus haut. Le calculateur 38 détermine ainsi en continu la valeur a4 qui est à respecter, en fonction de celles α1 et a2, pour obtenir que la glissière 2 soit déplacée en restant parallèle à elle-même. Comme dans le cas de la figure 4, le vérin 25 est asservi au calculateur 38 grâce à un circuit bouclé sur lui-même et comprenant un opérateur 43, un distributeur commandé automatiquement 44, et un capteur 45 qui fournit une grandeur Vs4 directement liée à la valeur réelle de l'angle a4 à tout instant.

Quant au calculateur 37', il reçoit à ses entrées, d'une part, la grandeur V1, qui représente l'angle a1 et, d'autre part, la grandeur Vs4, qui représente l'angle a4. Ainsi, cette grandeur Vs4 est non seulement réinjectée dans l'opérateur 43, mais aussi amenée au calculateur 37'. Ce dernier peut alors délivrer, à sa sortie, une grandeur électrique Ve3, telle qu'une tension, qui représente la valeur de l'angle a3 se déduisant de α1 et a4 à partir de la relation (III) indiquée plus haut. Le calculateur 37' détermine ainsi en continu la valeur a3 qui est à respecter, en fonction de celles α1 et a2 mais en passant par l'intermédiaire de a4, pour obtenir que la glissière 2 soit déplacée en restant parallèle à elle-même. Comme dans le cas de la figure 4, le moteur 20 (ou 20') est asservi au calculateur 37' grâce à un circuit bouclé sur lui-même et comprenant un opérateur 39, un distributeur commandé automatiquement 40, et un capteur 41 qui fournit une grandeur Vs3 directement liée à la valeur réelle de l'angle a3 à tout instant.

On comprend que le résultat d'ensemble, obtenu avec l'asservissement électro-hydraulique selon la figure 5, est le même que celui obtenu avec l'asservissement selon la figure 4, ce résultat se résumant en un parallélisme de la glissière 2.

La modification de longueur du bras, obtenue par l'action du vérin de télescopage 16 (ou 16') n'influe pas sur ce parallélisme de la glissière 2, puisque ladite glissière se translate simplement, parallèlement à elle-même, au cours du mouvement d'extension du bras.

L'invention permet aussi d'envisager une amélioration vis-à-vis des bras-supports antérieurs, concernant le calage initial de la glissière 2 (ou des différentes glissières) de l'appareil de foration, pour la mise en position parallèle à l'axe de la galerie. Il est ici rappelé que le moyen habituel consiste à régler la glissière (ou les glissières) d'un appareil de foration en réglant la position de l'ensemble de l'appareil par un jeu complexe de vérins, mettant en oeuvre des forces considérables, équivalent au poids de l'appareil, lequel est littéralement « décollé du sol et déplacé jusqu'à ce que son axe coïncide avec celui de la galerie, matérialisé par exemple par un rayon laser. La conception du bras ici décrit permet, en effet, de régler chaque bras-support d'un appareil de manière à placer initialement la glissière 2 paral- tète à l'axe de la galerie, en munissant l'axe de pivotement OZ sensiblement vertical, d'un réglage angulaire lui permettant de prendre toute position à l'intérieur d'un cône 51 d'axe vertical, centré au point O (voir figures 1 à 3). Mécaniquement, ce réglage est assuré par l'intermédiaire de deux vérins hydrauliques auxiliaires 52 et 53, d'axes orthogonaux, montés entre des points fixes 54 et 55 et le sommet du pivot de base 4, ces deux vérins étant commandés séparément, grâce à une commande indépendante, pour réaliser le positionnement voulu. Bien entendu, le palier à rotule 5 est prévu entre autres pour permettre ce réglage.

Une autre possibilité de réglage du calage initial de la glissière par rapport à l'axe de la galerie, peut consistera régler l'axe de la glissière en utilisant les différents mouvements du bras-support 1, sans faire intervenir les asservissements, pour l'amener dans une direction parallèle à l'axe de la galerie, concrétisé par exemple par un rayon laser. Une fois cette position atteinte, un réglage manuel des grandeurs V1 et V2 doit être exécuté, pour leur donner des valeurs conformes aux relations (1), (11) et (III) indiquées précédemment. Ce procédé s'étend aussi au cas de plusieurs glissières.

A partir du moment où le calage initial de la glissière 2 est réalisé, le maintien du parallélisme, suivant la direction choisie, s'opère comme décrit plus haut.

Pour effectuer des travaux autres que ceux exigeant le parallélisme de la glissière 2, on peut prévoir que les paramètres a3 et a4 soient variables indépendamment des paramètres a1 et a2, l'asservissement électro-hydraulique étant mis « hors-circuit ». Le moteur 20 (ou 20') et le vérin 25 sont dans ce cas alimentés au moyen de deux distributeurs supplémentaires respectivement 56 et 57, associés à des organes hydrauliques annexes, tels que notamment des sélecteurs de circuits 58 à 61, indiqués sur les figures 4 et 5. Les quatre mouvements de rotation, symbolisés par les flèches 6, 11, 19 (ou 19') et 24, peuvent être alors commandés de façon séparée, le bras devenant dans ce cas universel et se prêtant à tous les travaux envisageables, en plus des avancements rectilignes : boulonnage, attaques de recoupes, sondages, abattages, etc... Il est à noter que les distributeurs 56 et 57, représentés comme étant à action manuelle, pourraient être aussi pilotés électriquement, hydrauliquement ou pneumatiquement. Après que le bras-support a été utilisé de cette manière, le retour au parallélisme automatique peut s'effectuer soit par une remise à zéro des paramètres a1, a2, a3 et a4, obtenue par le repérage de ces positions particulières sur les vérins 7 et 12 et sur les organes entraînés en rotation par le moteur 20 (ou 20'), ainsi que par la mise en butée du vérin 25, soit par réinjection, dans les boucles d'asservissement, des valeurs de consigne a1 et a2, mises préalablement en mémoire avant d'interrompre le travail en parallèlisme automatique.

Les applications du bras-support de glissière selon l'invention sont très diverses, dans le domaine des appareils de foration. Ainsi ce bras-support peut être monté sur un engin porteur qui se déplace sur rails, sur pneus, sur chenilles ou sur patins, il peut supporter une perforatrice uniquement rotative ou un marteau roto-percutant, et il est actionnable non seulement par des vérins et moteurs hydrauliques mais aussi, plus généralement, par tous moyens moteurs.

## Revendications

1. Bras-support pour glissière d'appareil de foration pour le creusement de galeries et des tunnels, équipé d'un dispositif permettant de maintenir la glissière parallèle à elle-même, du type comprenant un pivot de base (4) monté tournant autour d'un axe (OZ) sensiblement vertical, un premier moyen moteur (7) apte à commander la rotation du pivot de base (4) autour de l'axe précité (OZ), un bras (10, 15) articulé au pivot de base (4) autour d'un axe (W) perpendiculaire à l'axe précité (OZ), un second moyen moteur (12) apte à commander le pivotement du bras (10, 15) autour de son axe d'articulation (W) au pivot de base (4), un bloc-support intermédiaire (18) situé à l'extrémité libre du bras (10, 15) et monté tournant autour de l'axe longitudinal dudit bras, un troisième moyen moteur (20) apte à commander la rotation dudit bloc-support (18), un berceau (23) portant la glissière (2) et articulé sur le bloc-support précité (18) autour d'un axe orthogonal à l'axe longitudinal du bras (10, 15), un quatrième moyen moteur (25) apte à commander le mouvement du berceau (23) autour de son axe d'articulation, des moyens de commande manuelle (31 et 32) pour l'actionnement des deux premiers moyens (7 et 12), deux capteurs de déplacement (33 et 34) aptes à repérer, de façon permanente, les deux paramètres de positions (α1 et α2) qui résultent des mouvements commandés par les deux premiers moyens moteurs (7 et 12), caractérisé en ce qu'il comprend un asservissement (37 à 46) qui, par l'intermédiaire des calculateurs (37 et 38), déterminant en continu les deux autres paramètres de positions (a3 et α4) correspondant, respectivement, à la rotation du bloc-support (18) et à l'inclination du berceau (23) relativement au bloc-support, définissant l'orientation de la glissière (2), de manière à ce que celle-ci reste parallèle à elle-même, commande automatiquement les deux derniers moyens moteurs (20 et 25).

2. Bras-support selon la revendication 1, caractérisé en ce que l'asservissement comprend deux calculateurs (37 et 38) qui reçoivent l'un et l'autre, à leurs entrées, deux grandeurs (V1 et V2) représentatives des deux paramètres de position (α1 et a2) repérés, respectivement, par les deux capteurs de déplacement précités (33 et 34), chaque calculateur délivrant, à sa sortie, une grandeur (respectivement Ve3 et Ve4) représentative de la valeur désirée de l'un des deux autres paramètres de position (a3 et a4), le troisième moyen moteur

(20) étant asservi à l'une de ces grandeurs (Ve3), tandis que le quatrième moyen moteur (25) est asservi à l'autre de ces grandeurs (Ve4), par l'intermédiaire de deux circuits en boucle comprenant, respectivement, un troisième capteur (41) apte à détecter, à tout instant, la valeur réelle du troisième paramètre de position (a3) et un quatrième capteur (45) apte à détecter, à tout instant, la valeur réelle du quatrième paramètre de position (a4).

3. Bras-support selon la revendication 1, caractérisé en ce que l'asservissement comprend deux calculateurs (37' et 38) délivrant, à leur sortie, une grandeur (respectivement Ve3 et Ve4) représentative de la valeur désirée de l'un des deux autres paramètres de position (a3 et a4), le troisième moyen moteur étant asservi à l'une de ces grandeurs (Ve3), tandis que le quatrième moyen moteur (25) est asservi à l'autre de ces grandeurs (Ve4), par l'intermédiaire de deux circuits en boucle comprenant, respectivement, un troisième capteur (41) apte à détecter, à tout instant, la valeur réelle du troisième paramètre de position (a3) et un quatrième capteur (45) apte à détecter, à tout instant, la valeur réelle du quatrième paramètre de position (a4), l'un des deux calculateurs (38) recevant, à ses entrées, deux grandeurs (V1 et V2) représentatives des deux paramètres de position (α1 et a2) repérés par les deux premiers capteurs de déplacement (33 et 34), grandeurs à partir desquelles il détermine la grandeur (Ve4) représentative de la valeur désirée du quatrième paramètre (a4), tandis que l'autre calculateur (37') reçoit à ses entrées, d'une part, la grandeur (V1) représentative de l'un (a1) des deux premiers paramètres de position et, d'autre part, la grandeur (Vs4) fournie par le quatrième capteur (41) et représentative de la valeur réelle du quatrième paramètre (α4), grandeurs à partir desquelles il détermine la grandeur (Ve3) représentative du troisième paramètre (a3), ou vice-versa en ce sens que les rôles du troisième et du quatrième paramètres (a3 et a4) peuvent être ici inversés.

## Claims

1. A support arm for the guideway of a drilling apparatus for digging galleries and tunnels, provided with a device enabling the guideway to be maintained parallel to itself of the type comprising a base pivot (4) mounted to rotate about a substantially vertical axis (OZ), a first motor means (7) designed to control the rotation of the base pivot (4) about the said axis (OZ), an arm (10, 15) articulated about the base pivot (4) about an axis (W) perpendicular to the said axis (OZ), a second motor means (12) designed to control the pivoting of the arm (10, 15) about its axis of articulation (W) on the base pivot (4), an intermediate support block (18) disposed at the free end of the arm (10, 15) and mounted rotatably about the longitudinal axis of the said arm, a third motor means (20) designed to control the rotation of the said support block (18), a cradle (23) supporting the guideway (2) and articulated about the said support block (18) about an axis orthogonal to the longitudinal axis of the arm (10, 15), a fourth motor means (25) designed to control the movement of the cradle (23) about its axis of articulation, manual control means (31, 32) for the actuation of the first two means (7, 12), two displacement sensors (33, 34) designed to identify, in a permanent manner, the two positional parameters (a1 and a2) which result from the movements controlled by the two first motor means (7, 12), characterised in that it comprises a servo mechanism (37 to 46) which, by means of the computers (37, 38) continously determining the other two positional parameters (a3 and a4) corresponding respectively to the rotation of the support block (18) and to the inclination of the cradle (23) relative to the support block and defining the orientation of the guideway (2) such that it remains parallel to itself, automatically controls the final two motor means (20 and 25).

2. A support arm as claimed in claim 1, characterised in that the servo mechanism comprises two computers (37, 38) which respectively receive at their inputs two magnitudes (V1 and V2) representative of the two positional parameters (a1 and a2) respectively detected by the two said displacement sensors (33, 34), each computer supplying at its output a magnitude (respectively Ve3 and Ve4) representative of the desired value on one of the other positional parameters (a3 and a4), the third motor means (20) being controlled by one of these magnitudes (Ve3), whereas the fourth motor means (25) is controlled by the other of these magnitudes (Ve4) by means of two loop circuits respectively comprising a third sensor (41) designed to detect at any moment the actual value of the third positional parameter (a3) and a fourth sensor (45) designed to detect at any time the actual value of the fourth positional parameter (a4).

3. A support arm as claimed in claim 1, characterised in that the servo mechanism comprises two computers (37' and 38) supplying at their outputs a magnitude (respectively Ve3 and Ve4) representative of the desired value of one of the two other positional parameters (a3 and a4), the third motor means being controlled by one of these magnitudes (Ve3) whereas the fourth motor means (25) is controlled by the other of these magnitudes (Ve4) by means of two loop circuits respectively comprising a third sensor (41) designed to detect at any moment the actual value of the fourth positional parameter (a4), one of the two computers (38) receiving at its input two magnitudes (V1 and V2) representative of the two positional parameters (a1 and a2) detected by the first two displacement sensors (33, 34), from which magnitudes it determines the magnitude (Ve4) representative of the desired value of the fourth parameter (a4), whilst the other computer (37') receives at its input, on one hand, the magnitude (V1) representative of one (a1) of the first two positional parameters and, on the other hand, the magnitude (Vs4) supplied by the fourth sensor (41) and representative of the actual value of the fourth parameter (a4), from which magnitudes it determines the magnitude (Ve3) representative of the third parameter (a3) or vice versa in the sense that the roles of the third and fourth parameters (a3 and a4) may be reversed in this case.

## Patentansprüche

1. Haltearm für die Führungsschiene oder -bahn einer Bohrvorrichtung zum Ausheben von Stollen und Tunneln, mit einer die Führungsschiene parallel zu sich selbst haltenden Einrichtung, wobei der Haltearm enthält eine um eine genau vertikale Achse (OZ) drehbar befestigte Basisdrehsäule (4), ein erstes Antriebsmittel (7) zum Drehen der Basisdrehsäule (4) um die vertikale Achse (OZ), einen an der Basisdrehsäule (4) um eine senkrecht zur vertikalen Achse (OZ) stehende Achse (W) verschwenkbar befestigten Arm (10, 15), ein zweites Antriebsmittel (12) zum Verschwenken des Arms (10, 15) um seine Schwenkachse (W) an der Basisdrehsäule (4), einen zwischenliegenden Halteblock (18), der am freien Ende des Arms (10, 15) angeordnet und um die Längsachse des Arms drehbar befestigt ist, ein drittes Antriebsmittel (20) zum Drehen des Halteblocks (18), eine die Führungsschiene (2) tragende und am Halteblock (18) um eine rechtwinklig zur Längsachse des Arms (10, 15) stehende Achse angelenkte Wiege (23), ein viertes Antriebsmittel (25) zum Bewegen der Wiege (23) um ihre Anlenkachse, Handsteuermittel (31 und 32) zum Ingangsetzen der beiden ersten Antriebsmittel (7 und 12), zwei Verschiebungsempfänger (33 und 34), die die beiden sich aus den von den beiden ersten Antriebsmitteln (7 und 12) angetriebenen Bewegungen ergebenden Positionsparameter (a1 und a2) andauernd aufnehmen, dadurch gekennzeichnet, daß er eine Steuereinrichtung (37 bis 46) aufweist, die unter Zwischenschalten von Rechnern (37 und 38), die andauernd die beiden anderen, der Drehung des Halteblocks (18) bzw. der Neigung der Wiege (23) relativ zu dem Halteblock entsprechenden Positionsparameter (a3 und a4) bestimmen, die die Orientierung der Führungsschiene (2) derart definieren, daß diese parallel zu sich selbst verbleibt, auf automatische Weise die beiden letzteren Antriebsmittel (20 und 25) beherrscht.

2. Haltearm nach Anspruch 1, dadurch gekennzeichnet, daß die Steuereinrichtung zwei Rechner (37 und 38) enthält, die beide an ihren Eingängen zwei Größen (V1 und V2) empfangen, die die beiden Positionsparameter (a1 und a2) repräsentieren, die jeweils von einem der beiden Verschiebungsempfänger (33 und 34) aufgenommen werden, wobei jeder Rechner an seinem Ausgang eine Größe (Ve3 bzw. Ve4) aussendet, die den gewünschten Wert eines der beiden anderen Positionsparameter (a3 und a4) repräsentiert, und das dritte Antriebsmittel (20) von einer der Größen (Größe Ve3) gesteuert oder beherrscht wird, während das vierte Antriebsmittel (25) von der anderen der Größen (Größe Ve4) gesteuert oder behrrscht wird, indem zwei Leitungsschleifen zwischengeschaltet sind, die jeweils einen zu jedem Zeitpunkt den Realwert des dritten bzw. vierten Positionsparameters (a3 bzw. a4) aufnehmenden dritten bzw. vierten Empfänger (41 bzw. 45) enthalten.

3. Haltearm nach Anspruch 1, dadurch gekennzeichnet, daß die Steuereinrichtung zwei Rechner (37' und 38) enthält, die an ihrem Ausgang eine Größe (Ve3 bzw. Ve4) aussenden, die für den gewünschten Wert eines der beiden anderen Positionsparameter (a3 und a4) repräsentativ sind, wobei das dritte Antriebsmittel von einer der Größen (Größe Ve3) gesteuert oder beherrscht wird, während das vierte Antriebsmittel (25) von der anderen Größe (Ve4) gesteuert oder beherrscht wird, indem zwei Leitungsschleifen zwischengeschaltet sind, die jeweils einen zu jedem Zeitpunkt den Realwert des dritten bzw. vierten Positionsparameters (a3 bzw. a4) aufnehmenden dritten bzw. vierten Empfänger (41 bzw. 45) enthalten, wobei einer der beiden Rechner (Rechner 38) an seinen Eingängen zwei Größen (V1 und V2) empfängt, die für die beiden von den beiden ersten Verschiebungsempfängern (33 und 34) aufgenommenen Postionsparameter (a1 und a2) repräsentativ sind und aus denen er die für den gewünschten Wert des vierten Parameters (Ve4) repräsentative Größe. (Ve4) bestimmt, während der andere Rechner (37') an seinen Eingängen einerseits die für einen der beiden ersten Positionsparameter repräsentative Größe (V1) und andererseits die vom vierten Empfänger (41) herkommende und für den Realwert des vierten Parameters (a4) repräsentative Größe (Vs4) empfängt, aus denen er die für den dritten Parameter (α3) repräsentative Größe (Ve3) bestimmt, oder umgekehrt in dem Sinn, daß die Funktionen des dritten und vierten Parameters (a3 und a4) hier vertauscht sein können.
